# FASCICULE DE BREVET EUROPEEN

(11) **EP 1 795 085 B1**
(45) Date de publication et mention de la délivrance du brevet: **20.07.2011**
(21) Numéro de dépôt: 06125084.1
(22) Date de dépôt: 30.11.2006
(51) Int. Cl.: A43C 1/02, A43C 11/22

(54) **Cordon de liaison extensible et autobloquant, notamment pour la realisation de lacets de chaussures**
Ausziehbare selbsthemmende Schnur, insbesondere zur Herstellung eines Schnürsenkels
Extensible self-locking lace, in particular for manufacturing shoe laces

(30) Priorité: 06.12.2005 FR 0512327
(43) Date de publication de la demande: 13.06.2007
(73) Titulaire: Creton, Sylvain, 83170 Tourves (FR)
(72) Inventeur: Creton, Sylvain, 83170 Tourves (FR)
(74) Mandataire: Munier, Laurent

(56) Documents cités:
- WO-A-2004/075676
- WO-A1-00/61844
- CH-A- 224 196
- DE-U1- 20 010 500
- FR-A- 2 820 003
- US-A- 5 613 283
- US-A- 5 746 265
- US-A1- 2005 217 089

## Description

La présente invention concerne un cordon de liaison extensible et autobloquant, et notamment un lacet de chaussure et son procédé de fabrication qui permet un maintien intégral et permanent du pied dans une chaussure, quelque soit son utilisation, sans avoir à nouer le lacet.

Traditionnellement, le maintien du pied dans une chaussure à lacets est effectué avec un lacet non extensible passé dans des oeillet ou crochets fixés sur le flanc de l'empeigne de la chaussure. Un tel lacet est composé de fils de matériaux synthétiques et/ou naturels tissés ou non tissés dénués de propriétés d'élasticité. Le serrage de la chaussure sur le pied doit donc s'effectuer par traction successives sur les brins du lacet entre chaque oeillet ou crochet consécutifs jusqu'à ce que la pression de l'empeigne de la chaussure sur le pied soit suffisante pour pouvoir marcher ou courir sans que le pied ne bouge ou glisse dans la chaussure. Une fois une tension de lacet satisfaisante atteinte, les brins du lacet sont noués par le porteur de la chaussure pour maintenir cette tension.

Or, le pied ayant tendance à gonfler dans la chaussure au cours de la journée ou au cours d'un effort (par exemple au cours d'une activité sportive), la tension procurée par le laçage effectué lors de la mise de la chaussure devient parfois oppressante, gênante, voire blessante pour le porteur de la chaussure, ce qui oblige ce dernier à modifier le serrage durant la journée ou en cours d'activité.

En outre, il est fréquent que, du fait du gonflement du pied dans la chaussure après que celle-ci a été portée quelques heures, le lacet se dénoue da lui-même, ce qui oblige le porteur de la chaussure à refaire son noeud de lacet parfois très fréquemment en fonction de l'épaisseur et de la manière constitutive du lacet.

Aussi, si l'utilisation de lacets classiques, telle qu'évoquée ci-dessus, s'avère relativement simple et de ce fait est peu remise en cause, il n'en reste pas moins qu'elle n'est pas optimale en terme de confort et d'efficacité de maintien pour les utilisateurs, tout particulièrement pour la pratique d'activités physiques, sportives ou professionnelles, au cours desquelles les sollicitations et efforts des pieds dans les chaussures sont importants.

Pour améliorer le serrage de la chaussure par des lacets et le maintien en tension de ceux-ci, diverses solutions ont déjà été proposées dans l'état de la technique.

Le document US2005/0217089 décrit notamment un lacet comportant des portions de largeur ou de diamètre différents, réparties alternativement sur toute la longueur du lacet. Les portions fines du lacet sont destinées à coopérer avec les oeillets d'une chaussure tandis que les portions plus larges du lacet limitent, elles, le coulissement de celui-ci dans lesdits oeillets et améliorent la tenue du noeud effectué pour bloquer le serrage de la chaussure à l'aide du lacet après laçage. Cependant, ce lacet présente plusieurs inconvénients. En particulier, il ne permet pas un ajustement du serrage de la chaussure sur le pied en fonction de la pression du pied. En outre, la mise en place du lacet est difficile lors du passage des portions larges dans les oeillets de la chaussure.

Par le document WO 2000/061844 on connaît un cordage qui permet la fixation dans une ouverture de vêtement sans faire de noeuds et qui mentionne plusieurs utilisations dont le laçage.

Cette technologie permet de s'adapter à des personnes de tailles variées.

Ce cordage est réalisé, limité surtout dans la durée et ne s'adapte pas à la variation de morphologie du même pied en cours d'activité. Surtout son procédé réalise le cordage à partir d'une âme élastique enrobée par une juxtaposition de composants de tige non expansibles suivis alternativement de composants expansibles élastiques.

Ainsi, l'âme est enrobée par une gaine à portions élastiques. Cette gaine présente deux types de dessus de tressages différents.

La structure de ce cordage connue est maintenue par des ancrages sur l'âme de chaque composant non expansible. Ces ancrages imposent une âme en une seule pièce.

Or, l'âme élastique en une seule pièce ne permet pas au cordage connu de s'adapter à l'évolution de la morphologie du pied suite aux efforts.

On connaît également du document FR 2 820 003 A1 un lacet torsadé qui permet le laçage de la chaussure sans faire de noeuds. Bien qu'avantageux dans la mesure où il permet de s'affranchir du besoin de faire des noeuds pour réaliser le serrage, ce lacet est dépourvu de propriétés d'ajustement du serrage de la chaussure à la morphologie du pied de l'utilisateur, sans que ce dernier n'ait lui-même à modifier le serrage du lacet.

On connaît enfin du document DE 20 10500 U1 un lacet comportant des rugosités sur la surface des extrémités des brins de celui-ci, de manière à améliorer le blocage du noeud effectué pour maintenir le serrage de la chaussure par le lacet en limitant les glissements des brins du lacet entre eux. Toutefois, ce lacet ne permet pas non plus un ajustement automatique du serrage à la morphologie du pied dans la chaussure.

Les lacets usuels, comme ceux connus de l'état de la technique sont donc inadaptés pour répondre aux problèmes de confort, voire de blessures liés à un serrage trop important de la chaussure par le lacet en cours d'effort lorsque la morphologie du pied évolue et/ou que les sollicitations mécaniques du pied sur l'empeigne de la chaussure sont extrêmes.

L'invention a pour but la fabrication aisée du lacet qui consiste à procurer une solution à ces problèmes. Un autre but de l'invention est de fournir un lacet qui soit simple de structure et d'utilisation et qui puisse s'adapter à tous types de chaussures pour répondre aux besoins du plus grand nombre d'utilisateurs.

La solution aux problèmes techniques ci-avant énoncés réside, conformément à l'invention, dans un procédé de fabrication de lacet extensible et autobloquant à structure simple et une âme présentant plusieurs micro élastiques de façon à ce que l'ajustement se réalise tout au long de la journée.

Pour cela, la gaine doit être réalisée en une seule pièce. Ceci impose les mêmes dessins de tressage sur toute la longueur de la gaine.

Procédé de fabrication, en particulier, de lacet extensible et autobloquant (1) comprenant une âme élastique enrobée dans une enveloppe (2) présentant des portions filiformes (11) et des fausses boules (12) apte à s'allonger, caractérisé en ce que les fausses boules autobloquantes (12) de l'enveloppe sont formées lors du tressage de l'enveloppe autour de l'âme élastique du lacet par des ralentissements alternés de la vitesse de tressage de l'enveloppe (2), ralentissement générant des amas ponctuels de fils tressés formant les fausse boules.

Les lacets à portions extensibles subissent des tractions importantes.

Or l'âme à plusieurs micro élastiques ne permet pas l'ancrage ou le lien à la gaine. Le procédé selon l'invention évite toute détérioration de la structure du lacet par un lacet composé à chaque extrémité d'un embout (13) qui serre fortement l'enveloppe (2) sur les fils (3).

Ainsi, le procédé permet d'obtenir un lacet qui permet de résoudre les problèmes techniques présentés ci-dessus. Ce lacet extensible et autobloquant, comportant un enveloppe souple non élastique enrobant une âme élastique constituée de fils élastiques, de préférence en caoutchouc, ladite enveloppe non élastique du lacet est tressée et comporte des fausses boules étant formées lors du tressage de ladite enveloppe. Une telle enveloppe tressée lui confère souplesse et résistance. Lesdites fausses boules sont aptes, d'une part, à s'étirer sous une action de traction appliquée au lacet de part et d'autre desdites fausses boules pour permettre le laçage et le serrage d'une chaussure sur un pied et aptes, d'autre part, à se reformer après relâchement de ladite action de traction pour maintenir le serrage de ladite chaussure par ledit lacet. De plus, ladite âme élastique et les fausses boules permettent de façon particulièrement avantageuse une adaptation et une répartition du serrage de ladite chaussure par ledit lacet suivant les variations morphologiques du pied dans ladite chaussure.

Ainsi, le lacet proposé de l'invention présente-t-il à la fois un caractère élastique permettant un serrage et un maintien optimal du pied dans la chaussure quelle que soit la morphologie du pied et un caractère autobloquant, conféré par les fausses boules, qui permet un unique réglage du serrage de la chaussure et par la suite un blocage permanent du lacet sur la chaussure sans avoir à effectuer des noeuds ni à utiliser d'ustensiles annexes de blocage des brins.

En pratique, le lacet de l'invention est installé sur la chaussure alors qu'un pied y est déjà introduit. Le lacet est passé dans des moyens de laçage de la chaussure, positionnés traditionnellement sur les flancs supérieure de l'empeigne de la chaussure, en tirant de part et d'autre des fausses boules de manière à allonger celles-ci pour les faire passer celles-ci dans lesdits moyens de laçage. Après passage des fausses boules dans les moyens de laçage on relâche la traction et lesdites fausses boules se reforment par l'effet de rétractation du lacet procuré par l'âme élastique du lacet. Le diamètre des fausses boules étant choisi supérieur à celui des moyens de laçage de la chaussure, les glissements des brins du lacet sont alors limités, lesdites fausses boules venant en butée contre les moyens de laçage.

Il suffit alors d'ajuster le serrage de la chaussure sur le pied en ajustant la position des fausses boules du lacet par rapport aux moyens de laçage et en jouant sur l'élasticité du lacet. La chaussure est alors parfaitement maintenue fermement sur le pied, et il est possible de l'enlever et de la mettre sans toucher au lacet, l'élasticité de celui-ci permettant un allongement significatif des portions de lacets reliant les deux côtés de l'empeigne de la chaussure entre les moyens de laçage opposés.

En outre, lorsque la chaussure est portée, cette même élasticité du lacet permet une adaptation du serrage à l'évolution morphologique (gonflement - dégonflement principalement) du pied au cours du temps passé dans la chaussure.

Ainsi, le lacet de l'invention, par son élasticité et ses fausses boules qui en bloquent en permanence la position par rapport au moyens de laçage de la chaussure, garde en quelque sorte, une fois qu'il a été installé sur la chaussure, la mémoire de la forme du pied au repos dans la chaussure et du serrage adapté à cet état et est capable d'adapter automatiquement le serrage de la chaussure suivant les variations morphologiques du pied à la hausse ou à la baisse depuis et jusqu'à cet état respectivement.

Cette caractéristique du lacet de l'invention s'avère particulièrement avantageuse pour les sportifs, notamment pour les coureurs de fond, demi-fond, triathlon ou course d'orientation et même encore les adeptes de treks et randonnées dont les pieds subissent d'importants traumatismes pendant l'effort du fait d'un serrage trop important de la chaussure avec les lacets traditionnels.

Conformément à une première caractéristique particulière du lacet de l'invention, ladite enveloppe comporte en alternance avec lesdites fausses boules des portions filiformes de diamètre inférieur à celui desdites fausses boules.

Ces portions filiformes facilitent le positionnement et l'ajustement du lacet lors de l'installation de celui-ci sur la chaussure, et réduisent également les propriétés d'allongement du lacet entre les fausses boules pour limiter l'élasticité et assurer un maintien et un serrage performants de la chaussure par le lacet.

Conformément à une autre caractéristique préférée de l'invention, lesdites fausses boules ont un diamètre au moins 1,5 fois plus grand que le diamètre desdites portions filiformes. Ce diamètre des fausses boules correspond au diamètre minimal susceptible d'assurer un parfait blocage en butée, et sans glissement ni coincement, du lacet par rapport aux moyens de laçage de la chaussure, quelque soit la nature de ces moyens de blocage oeillets, trous ou crochets. En pratique, un diamètre de 4 mm pour les portions filiformes du lacet et un diamètre de 7mm pour les fausses boules sont parfaitement satisfaisants.

De préférence, la longueur desdites portions filiformes entre lesdites fausses boules est choisie d'au moins 1 cm, de façon à permettre un maximum de possibilités de réglage du serrage de la chaussure en fonction de la morphologie des pieds des utilisateurs au repos (pieds forts, fins, bombés ou non par exemple).

Conformément à une autre caractéristique avantageuse de l'invention, ladite âme élastique est constituée d'un nombre variable de fils élastiques en fonction du type d'activités sportives ou autres qui sont pratiquées avec les chaussures équipées du lacet de l'invention. En prenant pour exemple les activités sportives, l'âme élastique sera formée d'au moins cinq fils élastiques pour la pratique de sports où la force de serrage nécessaire et les contraintes latérales appliquées par le pied dans la chaussure sont moindres, comme par exemple en course à pied, et de préférence d'au moins sept fils élastiques pour des sports où le serrage de la chaussure et le maintien latéral du pied sont essentiels tels que le tennis, le handball, le basket et la randonnée ou la course de montagne.

Conformément à une autre caractéristique préférée de l'invention, ladite enveloppe non élastique du lacet est tressée, lesdites fausses boules étant formées lors du tressage de ladite enveloppe. Une telle enveloppe tressée lui confère souplesse et résistance. De préférence encore, ladite enveloppe est constituée de fils de polyester tressés, le polyester étant un matériau usuel dans le domaine de la fabrication de lacets et dont le rapport prix/performances est particulièrement satisfaisant pour ce type de produits destinés à un usage courant et à tous types d'utilisateurs.

D'autres caractéristiques et avantages du lacet de l'invention et de son utilisation ressortiront mieux à la lecture de la description détaillée de l'invention qui va suivre, réalisée en référence aux figures annexées parmi lesquelles:
- la figure 1 représente le lacet de l'invention à l'état libre, comprenant des portions filiformes 111 et des fausses boules 12;
- la figure 2 représente une extrémité du lacet de la figure 1 lorsqu'un effort de traction est appliqué au lacet dans le sens longitudinal de celui-ci de manière à étirer et effacer les fausses boules 12 de celui-ci;
- la figure 3A représente en coupe transversale une extrémité du lacet de l'invention;
- la figure 3B représente une vue partielle en coupe longitudinale d'une extrémité du lacet de l'invention;
- la figure 4 représente le lacet de l'invention installé sur une chaussure avant réglage du serrage;
- la figure 5 représente le lacet après réglage du serrage de la chaussure sur le pied d'un utilisateur;
- la figure 6 représente schématiquement le mode d'ajustement par élasticité du serrage procuré par le lacet sur la chaussure lors des évolutions morphologiques du pied dans la chaussure.

En référence tout d'abord aux figures 1, 3A et 3B, le lacet 1 de l'invention est constitué d'un cordon longiligne, sensiblement cylindrique, composé d'une âme élastique formée par des fils de caoutchouc 3, ou micro-élastiques, enrobés dans une enveloppe 2 constituée de fils de polyester tressés. A chaque extrémité, le lacet comporte un embout de plastique 13 qui serre fortement l'enveloppe 2 sur les fils 3 de manière à éviter toute détérioration de la structure de lacet.

L'enveloppe 2 présente des portions filiformes 11 et des fausses boules 12 alternativement réparties, de préférence tous les centimètres environ, sur toute la longueur du lacet 1. Les portions filiformes 11 présentent un diamètre de 4 mm environ de préférence et les fausses boules 12 un diamètre de 7mm environ de préférence dans l'exemple donné.

Le nombre de micro élastiques 3 est fonction de l'utilisation du lacet c'est-à-dire, plus il y a de micro élastiques, plus le lacet sera ferme. A titre d'exemple, il y aura au moins cinq fils élastiques pour un usage normal et au moins sept pour un usage sportif intensif et nécessitant un maintien très important du pied ou pour une utilisation sur des chaussures à tige et empeigne relativement rigides, comme par exemple des chaussures de sécurité.

Les fausses boules autobloquantes 12 de l'enveloppe 2 sont formées lors du tressage de l'enveloppe autour des fils élastiques 3 du lacet 2, par des ralentissements alternés de la vitesse de tressage de l'enveloppe 2, ralentissement générant des amas ponctuel de fils tressés formant les fausses boules 12. Grâce à ces fausses boules 12 et aux fils de caoutchouc élastiques 3 formant l'âme du lacet 1, ce dernier est apte à s'allonger, localement d'une part si l'on tire dans le sens longitudinal du lacet 1 de part et d'autre d'une ou de plusieurs fausses boules 12, ou sur toute sa longueur d'autre part si l'on tire par les embouts 13 aux deux extrémités du lacet.

Comme représenté sur la figure 2, lorsque de tels efforts de traction sont appliqués dans le sens longitudinal sur le lacet 1, celui-ci s'allonge par l'élasticité des fils 3 enrobés dans l'enveloppe 2, les amas de fils tissés formant les fausses boules 12 s'étirant et s'affinant sous l'effet de la traction, ce qui permet comme il va être décrit ci-après de faire passer le lacet 1 dans les oeillets, anneaux, trous, ou crochets formant les habituels moyens de laçage des chaussures.

De façon préférée, l'alternance de portions filiformes 11 et de fausses boules 12 entre les embouts d'extrémités 13 sur toute la longueur du lacet est régulière. Un écartement de 1cm entre deux fausses boules 12 consécutives, est notamment particulièrement approprié pour réaliser le lacet 1 de l'invention, un tel écartement, et donc une telle longueur des portions filiformes, offrant une très bonne maniabilité et facilité d'utilisation et de réglage du lacet 1 avec des performances de serrage également très bonnes. Toutefois bien entendu, il est possible de varier cet écartement entre les fausses boules 12.

L'installation et l'utilisation du lacet 1 de l'invention vont maintenant être décrites en référence aux figures 4 et 5 représentant chacune une chaussure 4 équipée du lacet 1.

La mise en place du lacet 1 doit, de préférence être effectuée avec le pied déjà dans la chaussure 4. Laçage droit ou croisé, le principe reste le même. Il est en effet préférable de procéder au laçage pied dans la chaussure 4 de façon à installer et régler une fois pour toutes le serrage du lacet par rapport à l'état morphologique du pied au repos dans la chaussure.

Dans un premier temps, on insère donc un pied dans la chaussure 4 dépourvue dudit lacet 1, ladite chaussure comportant des moyens de laçage 42 tels que des oeillets ou crochets situés, de façon classique, au niveau supérieur des flancs latéraux de l'empeigne 41 de la chaussure 4. Puis, on fait ensuite passer le lacet 1 dans lesdits moyens de laçages 42 en exerçant de part et d'autre des fausses boules 12 du lacet une action de traction pour étirer lesdites fausses boules comme représenté à la figure 2 et décrit ci-avant, ce qui permet le passage dans lacet dans ou autour desdits moyens de laçage 42. On procède de la sorte jusqu'à ce que chacun des brins du lacet 1 ait été passé dans tous les oeillets ou trous 42 dans les flancs 41 de l'empeigne de la chaussure comme représenté à la figure 4.

Ensuite, une fois ceci réalisé, on ajuste le serrage de la chaussure 4 sur le pied par ledit lacet 1 en ajustant, comme représenté à la figure 5, en serrant les lacets de façon classique en tirant sur les brins du lacet entre les oeillets 42 opposés deux à deux et en ajustant la position des fausses boules 12 par rapport aux oeillets 42 de la chaussure 4 de façon à ce qu'une fausse boule 12 se trouve en butée contre un oeillet 42 après que le niveau de serrage adéquat a été obtenu. Ainsi les fausses boules 12 rendent elles le lacet 1 autobloquant sur toute sa longueur. Ce placement en butée d'une fausse boule 12 contre chacun des oeillets 42 permet un maintien définitif de la position du lacet 1 et du serrage de la chaussure 4 sur le pied.

En outre, même une fois le serrage réalisé, il subsiste sur les brins du lacet 1 reliant les oeillets 42 opposés deux à deux des fausses boules 12 qui permettent au lacet 1, après que la chaussure a été portée pendant plusieurs heures et que le pied a gonflé, d'adapter automatiquement le serrage de la chaussure à la modification morphologique du pied, les fausses boules 12 situées entre deux oeillets 42 opposés et les élastiques 3 dans le lacet permettant, comme représenté schématiquement à la figure 6, un allongement du lacet 1 entre les oeillets 42 par la capacité des fausses boules et des élastiques 3 dans l'enveloppe 2 à s'étendre, le tout sans que l'utilisateur ait besoin de toucher au lacet 1 et de modifier lui-même le serrage.

Ainsi, le lacet 1 de l'invention adapte automatiquement le serrage de la chaussure 1 et régule la pression appliquée par celle-ci sur le pied en fonction de la morphologie du pied dans la chaussure ce qui procure un très grand confort aux utilisateurs, qui ne ressentent plus de sensation de contention ni de douleurs associées en cours d'efforts. Par la suite, lorsque le pied dégonfle, le lacet se rétracte et retrouve sa position et son état de départ tel qu'il a été réglé lors de l'installation du lacet 1 sur la chaussure 4.

On peut ainsi dire que le lacet de l'invention garde la mémoire de la forme du pied dans la chaussure et conserve définitivement, après installation, le serrage approprié au maintien adéquat du pied dans la chaussure, tout en ayant la capacité à adapter automatiquement le serrage à l'état morphologique du pied dans la chaussure en cours d'efforts, ce qui était jusqu'ici totalement impossible.

De surcroît, une fois le lacet 1 installé sur une chaussure, il est possible grâce à l'élasticité du lacet et aux propriétés autobloquantes des fausses boules 12, de mettre et enlever la chaussure 4 sans avoir à nouer ou dénouer les brins du lacet. Ces brins restent toujours libres, comme représenté aux figures 4 et 5. Il suffit simplement de tirer sur la languette de la chaussure pour pouvoir y passer le pied, l'élasticité du lacet faisant le reste et le serrage étant déjà réalisé une fois le pied en place dans la chaussure.

Bien que particulièrement adapté aux pratiques sportives de loisir ou professionnelles, le lacet de l'invention peut équiper tous modèles de chaussures dont les moyens de laçage peuvent être de type oeillets, passants, anneaux, boucles ou encore crochets. La longueur du lacet doit simplement être choisie, de façon commune, en fonction de la pointure, du type d'empeigne et de tige (montante, semi-montante, basse) et de la spécificité de la chaussure.

Il peut bien entendu sans que ses caractéristiques fonctionnelles ne soient affectées être réalisé dans une large gamme de coloris pour respecter l'esthétique globale de la chaussure.

## Revendications

1. Procédé de fabrication de lacet extensible et autobloquant (1) comprenant une âme élastique enrobée dans une enveloppe souple (2) présentant des portions filiformes (11) et des fausses boules (12) apte à s'allonger, **caractérisé en ce que** les fausses boules autobloquantes (12) de l'enveloppe sont formées lors du tressage de l'enveloppe autour de l'âme élastique du lacet par des ralentissements alternés de la vitesse de tressage de l'enveloppe (2), ralentissement générant des amas ponctuels de fils tressés formant les fausse boules.

2. Procédé selon la revendication 1 **caractérisé en ce que** l'âme élastique est composée par des fils de caoutchouc (3) ou micro élastiques enrobés dans l'enveloppe (2).

3. Procédé selon l'une des revendications précédentes, **caractérisé en ce que** le lacet est composé à chaque extrémité d'un embout (13) qui serre fortement l'enveloppe (2) sur les fils (3) de manière à éviter toute détérioration de la structure du lacet

4. Lacet (1) extensible et autobloquant, obtenu par le procédé suivant l'une des revendications 1 est 2, ou 3, **caractérisé en ce que** ladite enveloppe (2) étant non élastique comporte lesdites fausses boules (12) étant aptes, d'une part, à s'étirer sous une action de traction appliquée au lacet de part et d'autre desdites fausses boules (12) pour permettre le laçage et le serrage d'une chaussure (4) sur un pied et aptes, d'autre part, à se reformer après relâchement de ladite action traction pour maintenir le serrage de ladite chausse (4) par ledit lacet (1), les micro élastiques (3) de ladite âme élastique et lesdites fausses boules (12) permettant une adaptation et une répartition du serrage de ladite chaussure par ledit lacet suivant les variations morphologiques du pied dans ladite chaussure.

5. Lacet de chaussure selon la revendication 4, **caractérisé en ce que** ladite enveloppe (2) comporte en alternance avec lesdites fausses boules (12) des portions filiformes (11) de diamètre inférieur à celui desdites fausses boules (12).

6. Lacet selon la revendication 5, **caractérisé en ce que** lesdites fausses boules (12) ont un diamètre au moins 1,5 fois plus grand que le diamètre desdites portions filiformes (11).

7. Lacet selon l'une des revendications 4 à 6, **caractérisé en ce que** lesdites fausses boules (12) ont un diamètre au moins 1,5 fois plus grand que le diamètre dudit lacet.

8. Lacet selon l'une des revendications 4 à 7, **caractérisé en ce que** la longueur desdites portions filiformes (11) entre lesdites fausses boules (12) est d'au moins un cm.

9. Lacet selon l'une des revendications 4 à 8, **caractérisé en ce que** ladite âme élastique est constituée d'au moins cinq fils élastiques (3).

10. Lacet selon l'une des revendications 4 à 8, **caractérisé en ce que** ladite âme élastique est constituée d'au moins sept fils élastiques (3).

11. Lacet selon l'une des revendications 4 à 10, **caractérisé en ce que** ladite enveloppe (2) non élastique est tressée, lesdites fausses boules (12) étant formées lors du tressage de ladite enveloppe.

12. Lacet selon la revendication précédente, **caractérisé en ce que** ladite enveloppe (2) est constituée de fils de polyester tressés.

13. Utilisation d'un lacet (1) selon l'une des revendications 4 à 12 pour le laçage d'une chaussure (4), **caractérisée en ce que** :
- on insère dans un premier temps un pied dans la chaussure (4) dépourvue dudit lacet (1), ladite chaussure comportant des moyens de laçage (42) tels que des oeillets ou crochet, puis,
- on fait passer le lacet (1) dans lesdits moyens de laçages (42) de la chaussure (4) en exerçant de part et d'autres desdites fausses boules (12) du lacet une action de traction apte à étirer lesdites fausses boules et permettre leur passage dans ou autour desdits moyens de laçage (42),
- on ajuste le serrage de ladite chaussure (4) sur le pied par ledit lacet (1) en ajustant la position desdites fausses boules (12) par rapport aux dits moyens de laçage (42) de ladite chaussure.

14. Utilisation d'un lacet (1) selon la revendication 13, selon laquelle on maintient la position du lacet (1) et le serrage de la chaussure (4) sur le pied par un emplacement en butée d'au moins une dite fausse boule (12) dudit lacet contre chaque dit moyen de laçage (42) de la chaussure.

15. Utilisation d'un lacet (1) selon l'une des revendications 13 ou 14, qui comprend une étape supplémentaire dans laquelle les fausses boules (12) au niveau des moyens de laçage (42) supérieurs sont effacées pour les utilisations de sports extrêmes.

## Claims

1. Process for manufacturing an extensible and self-blocking shoe lace (1) comprising an elastic core enclosed in a flexible covering (2) with filiform portions (11) and false balls (12) able to be elongated, **characterised in that** the self-blocking false balls (12) in the covering are formed when the covering is braided around the elastic core of the shoe lace by alternate slowing of the speed of braiding the covering (2), this slowing creating occasional clusters of braided threads forming the false balls.

2. Process according to claim 1 **characterised in that** the elastic core consists of rubber threads (3) or micro-elastic threads enclosed inside the covering (2).

3. Process according to one of the preceding claims, **characterised in that** the shoe lace comprises at each end a tip (13) which tightly holds the covering (2) on the threads (3) so as to avoid any damage to the structure of the shoe lace.

4. Extensible and self-blocking shoe lace (1) obtained by the process according to one of claims 1 and 2, or 3, **characterised in that** the said covering (2) being non-elastic comprises the said false balls (12) being able, on the one hand, to stretch under the effect of traction applied to the shoe lace on either side of the said false balls (12) to allow the lacing and the tightening of a shoe (4) on a foot and able, on the other hand, to reform after the said traction is released in order to keep the said shoe (4) tight thanks to the said shoe lace (1), the micro-elastic threads (3) of the said elastic core and the said false balls (12) enabling the adaptation and distribution of the tightening of the said shoe by the said shoe lace according to the morphological variations of the foot inside the said shoe.

5. Shoe lace according to claim 4, **characterised in that** the said covering (2) includes, alternating with the said false balls (12), filiform portions (11) with a diameter smaller than that of the said false balls (12).

6. Shoe lace according to claim 5, **characterised in that** the said false balls (12) have a diameter at least 1.5 times greater than the diameter of the said filiform portions (11).

7. Shoe lace according to one of claims 4 to 6, **characterised in that** the said false balls (12) have a diameter at least 1.5 times greater than the diameter of the said shoe lace.

8. Shoe lace according to one of claims 4 to 7, **characterised in that** the length of the said filiform portions (11) between the said false balls (12) is at least one cm.

9. Shoe lace according to one of claims 4 to 8, **characterised in that** the said elastic core consists of at least five elastic threads (3).

10. Shoe lace according to one of claims 4 to 8, **characterised in that** the said elastic core consists of at least seven elastic threads (3).

11. Shoe lace according to one of claims 4 to 10, **characterised in that** the said non-elastic covering (2) is braided, the said false balls (12) being formed at the time of braiding the said covering.

12. Shoe lace according to the preceding claim, **characterised in that** the said covering (2) is made up of braided polyester threads.

13. Use of a shoe lace (1) according to one of claims 4 to 12 for lacing a shoe (4), **characterised in that**:
- first a foot is inserted into the shoe (4) without the said shoe lace (1), the said shoe including lacing means (42) such as lace eyelets or hooks, then,
- the shoe lace (1) is passed through the said lacing means (42) on the shoe (4), applying on either side of the said false balls (12) in the shoe lace enough traction to stretch the said false balls and allow them to pass through or around the said lacing means (42),
- the tightness of the said shoe (4) is adjusted on the foot by means of the said shoe lace (1) by adjusting the position of the said false balls (12) in relation to the said lacing means (42) on the said shoe.

14. Use of a shoe lace (1) according to claim 13, according to which the position of the shoe lace (1) and the tightness of the shoe (4) on the foot are maintained by positioning at least one said false ball (12) in the said shoe lace up against each said lacing means (42) on the shoe.

15. Use of a shoe lace (1) according to one of claims 13 or 14, which includes an extra step in which the false balls (12) at the upper lacing means (42) are eliminated for extreme sports uses.

## Patentansprüche

1. Verfahren zur Herstellung eines dehnbaren und selbstblockierenden Schuhbandes (1) mit einer elastischen Seele, die von einer nachgiebigen Hülle (2) ummantelt ist, welche fadenförmige Abschnitte (11) und Kugelartfakte (12) aufweist, die sich längen können, **dadurch gekennzeichnet, dass** die selbstblockierenden Kugelartfakte (12) der Hülle während des Flechtens der Hülle um die elastische Seele des Schuhbandes herum durch wechselnde Verlangsamungen der Geschwindigkeit des Flechtvorgangs der Hülle (2) gebildet werden, wobei die Verlangsamung punktuelle Ballungen von geflochtenen Fäden erzeugt, welche die Kugelartefakte bilden.

2. Verfahren nach Anspruch 1, **dadurch gekennzeichnet, dass** die elastische Seele zusammengesetzt wird durch Kautschukfäden (3) oder Mikrogummis, die von der Hülle (2) ummantelt sind.

3. Verfahren nach einem der vorhergehenden Ansprüche, **dadurch gekennzeichnet, dass** das Schuhband an jedem Ende zusammengesetzt wird aus einem Ansatz (13), der die Hülle (2) fest auf den Fäden (3) festklemmt, derart, dass jede Verschlechterung der Struktur des Schuhbandes vermieden wird.

4. Dehnbares und selbstblockierendes Schuhband (1) erhalten durch das Verfahren nach einem der Ansprüche 1 und 2 oder 3, **dadurch gekennzeichnet, dass** die nicht elastische Hülle (2) die Kugelartefakte (12) umfasst, die einerseits so ausgebildet sind, dass sie sich unter einer auf das Schuhband beiderseits der Kugelartefakte (12) ausgeübten Zugwirkung auseinanderziehen, um das Zusammenziehen und Zubinden eines Schuhs (4) an einem Fuß zu ermöglichen, und andererseits so ausgebildet sind, dass sie sich nach einer Lockerung der Zugwirkung zurückverformen, um eine Festbindung des Schuhs (4) durch das Schuhband (1) beizubehalten, wobei die Mikrogummis (3) der elastischen Seele und die Kugelartefakte (12) eine Anpassung und eine Aufteilung der Festbindung des Schuhs durch das Schuhband entsprechend morphologischer Variationen des Fußes im Schuh erlauben.

5. Schuhband nach Anspruch 4, **dadurch gekennzeichnet, dass** die Hülle (2) im Wechsel mit den Kugelartefakten (12) fadenförmige Abschnitte (11) mit kleinerem Durchmesser als denjenigen der Kugelartefakte (12) umfasst.

6. Schuhband nach Anspruch 5, **dadurch gekennzeichnet, dass** die Kugelartefakte (12) einen wenigstens 1.5 Mal so großen Durchmesser als der Durchmesser der fadenförmigen Abschnitte (11) haben.

7. Schuhband nach einem der Ansprüche 4 bis 6, **dadurch gekennzeichnet, dass** die Kugelartefakte (12) einen wenigstens 1,5 Mal größeren Durchmesser als der Durchmesser des Schuhbandes haben.

8. Schuhband nach einem der Ansprüche 4 bis 7, **dadurch gekennzeichnet, dass** die Länge der fadenförmigen Abschnitte (11) zwischen den Kugelartefakten (12) wenigstens 1cm beträgt.

9. Schuhband nach einem der Ansprüche 4 bis 8, **dadurch gekennzeichnet, dass** die elastische Seele aus wenigstens fünf elastischen Fäden (3) gebildet ist.

10. Schuhband nach einem der Ansprüche 4 bis 8, **dadurch gekennzeichnet, dass** die elastische Seele aus wenigstens sieben elastischen Fäden (3) gebildet ist.

11. Schuhband nach einem der Ansprüche 4 bis 10, **dadurch gekennzeichnet, dass** die nicht elastische Hülle (2) geflochten ist, wobei die Kugelartefakte (12) während der Flechtung der Hülle gebildet werden.

12. Schuhband nach dem vorhergehenden Anspruch, **dadurch gekennzeichnet, dass** die Hülle (2) aus geflochtenen Polyesterfäden gebildet ist.

13. Verwendung eines Schuhbandes (1) nach einem der Ansprüche 4 bis 12 für die Schnürung eines Schuhs (4), **dadurch gekennzeichnet, dass**:
- in einem ersten Schritt ein Fuß in den Schuh (4) eingeführt wird, der das Schuhband (1) aufweist, wobei der Schuh eine Schnüreinrichtung (22), wie Ösen oder Haken umfasst, dann
- das Schuhband (1) in die Schnüreinrichtung (22) des Schuhs (4) eingeführt wird, indem beiderseits der Kugelartefakte (12) des Schuhbands eine Zugwirkung ausgeübt wird, so dass die Kugelartefakte auseinander gezogen werden und ihre Einführung in oder Herumführung um die Schnüreinrlchtung (22) erlaubt wird,
- die Festbindung des Schuhs (4) am Fuß durch das Schuhband (1) eingestellt wird, in dem die Position der Kugelartefakte (12) in Bezug zu der Schnüreinrichtung (42) des Schuhs eingestellt wird.

14. Verwendung eines Schuhbandes (1) nach Anspruch 13, in welcher die Position des Schuhbandes (1) und die Schnürung des Schuhs (4) am Fuß durch eine Anschlagstelle wenigstens eines Kugelartefaktes (12) des Schuhbandes an jedem Schnürmittel (42) des Schuhs beibehalten wird.

15. Verwendung eines Schuhbandes (1) nach einem der Ansprüche 13 oder 14 die einen zusätzlichen Schritt umfasst, in welchem die Kugelartefakte (12) oberhalb der Schnüreinrichtung (22) für die Verwendungen von Extremsportarten weggelassen werden.
